# EUROPÄISCHE PATENTSCHRIFT

(11) **EP 2 791 917 B1**
(45) Veröffentlichungstag und Bekanntmachung des Hinweises auf die Patenterteilung: **22.02.2017**
(21) Anmeldenummer: 12799186.7
(22) Anmeldetag: 11.12.2012
(51) Int. Cl.: G07C 9/00, B60R 25/00, E05B 19/00, H01H 9/02, H01H 13/00, B60R 16/023, H01H 13/06, H04M 1/23

(54) **MOBILER IDENTIFIKATIONSGEBER MIT EINEM METALLISCH BESCHICHTETEN BETÄTIGUNGSELEMENT**
MOBILE IDENTIFICATION TRANSMITTER WITH A METAL-COATED ACTUATION ELEMENT
TRANSMETTEUR D'IDENTIFICATION MOBILE POURVU D'UN ÉLÉMENT D'ACTIONNEMENT AU REVÊTEMENT MÉTALLIQUE

(30) Priorität: 12.12.2011 DE 102011056299
(43) Veröffentlichungstag der Anmeldung: 22.10.2014
(73) Patentinhaber: Huf Hülsbeck & Fürst GmbH & Co. KG, 42551 Velbert (DE)
(72) Erfinder: MÜLLER, Ulrich, 42549 Velbert (DE)
(74) Vertreter: Vogel, Andreas
(86) Internationale Anmeldenummer: PCT/EP2012/075114
(87) Internationale Veröffentlichungsnummer: WO 2013/087640

(56) Entgegenhaltungen:
- DE-A1- 10 131 500
- DE-A1- 10 349 066
- DE-A1-102005 014 563
- DE-A1-102009 022 077
- US-B1- 6 355 890

## Beschreibung

Die Erfindung betrifft einen mobilen Identifikationsgeber für eine Aktivierung eines Sicherheitssystems eines Kraftfahrzeuges, insbesondere eines Zugangs- und/oder Fahrberechtigungssystems, mit einem Gehäuse, in dem eine Elektronik angeordnet ist, die mit dem kraftfahrzeugseitigen Sicherheitssystem in Kommunikation bringbar ist, und mindestens einem für einen Benutzer zugänglichen Betätigungselement, das zur Aktivierung eines elektrischen Bauelementes der Elektronik geeignet ist.

In der DE 10 2009 022 077 A1 ist ein mobiler Identifikationsgeber mit Betätigungselementen offenbart, die zur Aktivierung eines elektrischen Bauelementes einer Elektronik, die innerhalb des mobilen Identifikationsgebers sich befindet, geeignet sind. Hierbei ist das Betätigungselement an seiner Außenseite mit einer Metallisierungsschicht ausgeführt. Dadurch hebt sich jedes Betätigungselement deutlich und metallisch glänzend von dem Kunststoff des restlichen Identifikationsgebers ab und vermittelt einen so genannten "Cool-Touch-Effect", der einen qualitativ hochwertigen Eindruck dem Benutzer suggeriert. Ferner ist das Betätigungselement innenseitig mit einem Dichtelement verklebt. Nachteiligerweise hat sich gezeigt, dass die Befestigungswirkung nachlassen kann. Darüber hinaus ist oftmals ein Befestigungsrahmen notwendig, der die einzelnen Betätigungselemente umgibt und der für die notwendige Befestigung der Betätigungselemente am Gehäuse des Identifikationsgebers sorgt.

Die DE 10 2005 014 563 A1 offenbart einen elektronischen Schlüssel, bestehend aus einem zweiteiligen Gehäuse mit Tasten aus metallischem Material und einer Dichtung.

Die Aufgabe der vorliegenden Erfindung ist es die oben genannten Nachteile zu vermeiden, insbesondere einen mobilen Identifikationsgeber bereitzustellen, der eine möglichst geringe Anzahl an Bauteilen aufweist, wodurch sich der Herstellungsaufwand reduzieren lässt und gleichzeitig der Identifikationsgeber einen qualitativ hochwertigen Eindruck für den Benutzer vermittelt.

Die Aufgabe der Erfindung wird durch sämtliche Merkmale des Patentanspruches 1 gelöst. In den abhängigen Vorrichtungsansprüchen sind mögliche Ausführungsformen dargestellt. Erfindungsgemäß ist das Betätigungselement aus einem Grundkörper aus Kunststoff ausgebildet, wobei das Betätigungselement außenseitig eine metallische Beschichtung und eine Innenfläche aufweist, die der Elektronik zugewandt ist und mit zumindest einer metallschichtlosen Freifläche ausgeführt ist, und ein aus einem flexiblen Kunststoff ausgeführtes Dichtelement zwischen der Elektronik und dem Betätigungselement angeordnet ist, wobei die Freifläche des Betätigungselementes mit dem Dichtelement befestigt ist. Eine Besonderheit der Erfindung ist, dass das Betätigungselement mit einem aus Kunststoff ausgeführten Grundkörper ausgebildet ist, wobei die für den Benutzer zugängliche und sichtbare Außenseite des Betätigungselementes eine metallische Beschichtung aufweist. Hierdurch werden zum einen gute Haptikeigenschaften bei einer Betätigung des Betätigungselementes geschaffen. Zum anderen lässt sich das Betätigungselement, insbesondere der Grundkörper aufgrund seiner metallschichtlosen Freifläche zuverlässig an dem im Gehäuse innenliegenden Dichtelement befestigen. Es können mehrere Freiflächen an der Innenfläche des Betätigungselementes vorgesehen sein, um eine Vielzahl an Befestigungspunkten zwischen dem Dichtelement und dem Betätigungselement zu schaffen. Diese Freifläche ist nicht sichtbar für den Benutzer. Zudem reicht eine Befestigung des Betätigungselementes an seiner Freifläche aus, um einen mobilen Identifikationsgeber herzustellen bzw. bereitzustellen, bei dem ein zuverlässiger Halt des Betätigungselementes am Gehäuse des Identifikationsgebers sichergestellt wird.

Die Freifläche des Betätigungselementes ist mit dem Dichtelement stoffschlüssig verbunden. Das Betätigungselement liegt lediglich am benachbarten Gehäuse an, ohne das eine zusätzliche Befestigung notwendig ist, das bedeutet, dass die stoffschlüssige Verbundenheit zwischen dem Dichtelement und der Freifläche ausreicht, damit das Betätigungselement innerhalb des Gehäuses des Identifikationsgebers gehalten ist.

Ebenfalls umfasst die Erfindung einen mobilen Identifikationsgeber, bei dem eine Rastverbindung die Freifläche des Betätigungselementes am Dichtelement hält. Die Rastverbindung greift hierbei nicht direkt an der metallischen Beschichtung an, wodurch etwaige Störungen an der metallischen Beschichtung entstehen könnten.

Beispielsweise kann die Erfindung vorsehen, dass die Freifläche des Betätigungselementes mit dem Dichtelement ultraschallverschweißt ist. Hierbei erfolgt die Verbindung durch Wärme, die durch eine hochfrequente mechanische Schwingung erreicht wird, die zwischen den zu fügenden Bauteilen, hier Betätigungselement und Dichtelement durch Molekular- und Grenzflächenreibung entsteht. Vorteilhafterweise werden die genannten Schwingungen unter Druck auf die zu verbindenden Bauteile übertragen. Ein Vorteil dieser Ausführungsform ist, dass sehr geringe Schweißzeiten erzielbar sind, wodurch sich die Wirtschaftlichkeit bei der Herstellung des erfindungsgemäßen mobilen Identifikationsgebers erhöht.

Ähnliche Vorteile ergeben sich beim Reibverschweißen der Freifläche des Betätigungselementes mit dem Dichtelement, wobei beim Reibverschweißen das Betätigungselement und/oder das Dichtelement relativ zueinander in Bewegung gesetzt werden, wobei gleichzeitig die zu fügenden Teile an ihren Kontaktflächen sich berühren. Durch die entstehende Reibung kommt es zur Erwärmung und zur Plastifizierung der sich berührenden Materialien.

In einer weiteren Ausführungsform der Erfindung ist die Freifläche des Betätigungselementes mit dem Dichtelement heißgasverschweißt, wobei die sich gegenüber stehenden Flächen, insbesondere die Freifläche des Betätigungselementes sowie das Dichtelement durch Heißgas zunächst plastifiziert werden und anschließend unter Druck miteinander gefügt werden. Beispielsweise ist es denkbar, dass die Plastifizierung kontaktlos über Heißgas erfolgt, das direkt in die Fügezonen einströmt. Beispielsweise kann es vorgesehen sein, dass Stickstoff als Inertgas eingesetzt wird, wodurch während der Plastifizierzeit eine Oxidation der Schmelzen nahezu völlig ausgeschlossen ist. Somit kann vorteilhafterweise vermieden werden, dass eine Sauerstoffaufnahme im Schweißnahtbereich erfolgt.

In einer weiteren Möglichkeit der Erfindung kann vorgesehen sein, dass die Freifläche mit dem Dichtelement laserverschweißt ist. Vorteilhafterweise ist einer der Fügepartner, d. h. das Dichtelement oder der Grundkörper, aus einem Material ausgeführt, das für Laserstrahlung transparent ist. Gleichzeitig ist der andere Fügepartner aus einem Material ausgebildet, das für Laserstrahlung absorbierend ausgeführt ist. Vorteilhafterweise sind die miteinander stoffschlüssig zu verbindenden Fügepartner, das bedeutet, das Dichtelement und der Grundkörper aus einem thermoplastischen Kunststoff ausgeführt. Erfindungsgemäß kann die Energie der Laserstrahlung durch den für die Laserstrahlung transparenten Fügepartner hindurch in die Fügeebene eingebracht werden, in der sich die zu verbindenden Oberflächen von Dichtelement und Grundkörper befinden. Die Fügeebene ist der Grenzschichtbereich zwischen beiden Fügepartnern. Dort kann die elektromagnetische Energie vom absorbierenden Fügepartner nahezu verlustlos in Wärmeenergie umgewandelt werden. Die eingebrachte Energie führt zur Plastifizierung des absorbierenden Fügepartners. Über Wärmeleitung wird auch der transparente Fügepartner plastifiziert. Vorteilhafterweise besteht vor der Einbringung der Laserstrahlung ein direkter Kontakt zwischen dem Dichtelement und dem Grundkörper, insbesondere der Freifläche. Hierdurch kann ausreichende Wärmeübertragung gewährleistet werden. Im Grenzschichtbereich entsteht vorteilhafterweise ein dünner Schmelzfilm 10 - 400 µm. Durch die berührungslose und lokale begrenzte Energieeintragung über die Laserstrahlung wird eine thermische Beschädigung des Dichtelementes und des Grundkörpers verhindert. Auch mechanische Belastungen werden vermieden, da das Dichtelement und der Grundkörper während der Einbringung der Energie und des Abkühlprozesses keine Relativbewegung zueinander erfahren. Die erzielbare stoffschlüssige Verbindung zeichnet sich durch ihre Dichtheit, Festigkeit und Porenfreiheit aus und liegt entsprechend der Werkstoffpaarungen der zu verbindenden Fügepartner im Bereich der Grundmaterialfestigkeit.

Es hat sich gezeigt, dass sich CO₂-, Nd: YAG- und Diodenlaser zum Fügen des Grundkörpers und des Dichtelementes besonders eignen. Die Wellenlänge eines CO₂-Lasers bedingt sehr kurze optische Eindringtiefen in die Fügepartner, die für Diodenlaser transparent sind. Es hat sich gezeigt, dass die optische Eindringtiefe durch Großpigmentierung des Fügepartners eingestellt werden kann. Vorteilhafterweise zeichnet sich die Laserverschweißung durch eine im Vergleich zu anderen Verbindungstechniken, wie Kleben, bei der Dämpfe austreten können, vernachlässigbare Arbeitsplatzbelastung aus. Bei einem Einsatz von Hochleistungsdiodenlaser liegen die Emissionswellenlängen der Laserstrahlung in einem Bereich von ca. 800 bis 1000 nm, welche beispielsweise durch optische Glasfasern transportiert werden können. Der Glasfasereinsatz ermöglicht die einfache Integration von Laser und Bearbeitungsoptik z. B. in einem Robotersystem, welches zum Einen das Bauteil über einen Sauggreifer justieren kann und zum Anderen gleichzeitig die entsprechende Energie über die Laserstrahlung in die Fügepartner eindringt. Zudem hat sich gezeigt, dass sowohl amorphe als auch teilkristalline Thermoplaste als Fügepartnermaterial verschweißt werden können. Obwohl Glasfasern zur Streuung der Laserstrahlung führen, können je nach Größe und Konzentration der Glasfasern sowie den Bauteilabmessungen auch glasfaserverstärkte Kunststoffe verschweißt werden.

Vorteilhafterweise können die miteinander verbundenen Fügepartner aus thermoplastischen Kunststoffen ausgeführt sein. Bei Raumtemperatur sind die Fügepartner fest und hart. Bei der erfindungsgemäßen Eindringung der Energie in den Grenzbereich der zu verbindenden Fügepartner entsteht eine Wärmeleitung aufgrund der entstehenden hohen Temperaturen >100°. Die Thermoplaste erweichen und schmelzen auf. Folgende Thermoplaste sind als Material für die zu verbindenden Fügepartner besonders geeignet: PA, PUR, POM, PC, PE-HD, PE-LD, PETP, PFEP, PTFE, PB, PPO, PVC-U, PVC-P, PS, SB, SAN, ABS, PMMA, CAB, PI. PVC, PTFE und PP zeichnen sich durch eine vergleichbar gute Korrosionsbeständigkeit aus. PS, PMMA, PC sind vorteilhafterweise glasklar, durchsichtig, unzerbrechlich sowie witterungsbeständig.

Ebenfalls ist denkbar, dass das Gehäuse aus mindestens zwei Gehäuseschalen ausgeführt ist, wobei das Betätigungselement in einer Ausnehmung einer der Gehäuseschalen angeordnet ist, wobei das Betätigungselement unmittelbar an der Gehäuseschale anliegt. In der Regel weist lediglich eine Gehäuseschale eine Ausnehmung auf, in der das Betätigungselement eingesetzt ist. Selbstverständlich kann es vorgesehen sein, dass der Identifikationsgeber an zwei Seiten, das bedeutet an jeder Gehäuseschale mit mindestens einem Betätigungselement ausgebildet ist. Die Elektronik muss entsprechend ausgebildet sein, damit bei Betätigung jedes einzelnen Betätigungselementes das dazugehörige elektrische Bauelement aktiviert werden kann. Die Gehäuseschalen untereinander sind vorteilhafterweise stoffschlüssig miteinander verbunden, insbesondere sind die Gehäuseschalen verklebt, laserverschweißt oder reibverschweißt.

Vorteilhafterweise ist die metallische Beschichtung zumindest teilweise an der Innenfläche des Betätigungselementes angeordnet. Hierbei ist die Freifläche an der Innenfläche des Betätigungselementes vorgesehen, wodurch eine für den Benutzer nicht sichtbare Befestigung mit dem Dichtelement erfolgen kann. Alternativ ist denkbar, dass die komplette Innenfläche des Betätigungselementes metallschichtlos ist und somit eine großflächige metallschichtlose Freifläche bildet. Bei dieser Ausführungsform kann es vorgesehen sein, dass unterschiedliche Befestigungspunkte vorgesehen sind, an denen eine stoffschlüssige Verbindung zwischen dem Grundkörper und dem Dichtelement erreicht wird. Die stoffschlüssige Verbindung kann auch vollflächig zwischen dem Grundkörper und dem Dichtelement vorliegen.

Zudem kann die Erfindung mit umfassen, dass die metallische Beschichtung ein für den Benutzer sichtbares Designelement aufweist, insbesondere ein Piktogramm aufweist. Das Designelement kann ein Muster, ein Buchstabe, Zahl mit umfassen. Vorteilhaft ist, dass ein Piktogramm an der metallischen Beschichtung vorliegt, das zum Beispiel ein Bild darstellt, welches einen Verriegelungsvorgang oder einen Entriegelungsvorgang oder einen Vorgang zur Öffnung des Kofferraums darstellt. Das Designelement kann zudem derart ausgeführt sein, dass es zusätzlich vom Benutzer ertastet werden kann. Das bedeutet, dass das Designelement beispielsweise vorsprungartig, erhaben an der metallischen Beschichtung vorliegen kann. Die Erfindung schließt die folgende Möglichkeit ebenfalls mit ein, dass das Designelement in der metallischen Beschichtung eingelassen ist, so dass die Kontur des Designelementes nutförmig innerhalb der metallischen Beschichtung verläuft.

In einer möglichen Ausgestaltung der Erfindung ist die metallische Beschichtung eine Chrombeschichtung. Ebenfalls ist es denkbar, dass die metallische Beschichtung eine Aluminiumbeschichtung oder Rutheniumbeschichtung ist. Diese Beschichtungen können zum Beispiel durch ein Galvanisierungs- oder PVD (Physical Vapor Deposition)-Verfahren aufgetragen sein.

In einer weiteren denkbaren Ausgestaltung des Identifikationsgebers kann das Betätigungselement außenseitig an der metallischen Beschichtung zumindest eine weitere metallschichtlose Freifläche aufweisen, wobei insbesondere der Grundkörper und/oder das Dichtelement lichtdurchlässig ist/sind. Diese metallschichtlose Freifläche an der außenseitigen metallischen Beschichtung kann ein Designelement bilden, welches für den Benutzer sichtbar ist. Die Sichtbarkeit kann dadurch noch weiter verstärkt werden, dass diese metallschichtlose Freifläche an der außenseitigen metallischen Beschichtung beleuchtet werden kann. Hierfür ist es notwendig, dass der Grundkörper und/oder das Dichtelement lichtdurchlässig sind. Vorteilhafterweise befindet sich ein Lichtelement unterhalb des Dichtelementes, wobei das Lichtelement Bestandteil der Elektronik ist. Das Lichtelement kann vorteilhafterweise eine LED oder eine OLED sein. Ebenfalls kann vorgesehen sein, dass das Dichtelement ein integriertes Lichtelement aufweist, so dass das Dichtelement gleichzeitig als Lichtquelle dient.

In einer weiteren die Erfindung verbessernden Maßnahme kann vorgesehen sein, dass die metallische Beschichtung eine Schutzschicht aufweist. Die metallische Beschichtung des Betätigungselementes kann mit der Schutzschicht versehen sein, die beispielsweise ein Schutz- und/oder Dekorlack ist. Die Schutzschicht kann die Korrosionsbeständigkeit des Betätigungselements verändern bzw. verbessern, wobei gleichzeitig die Optik der metallischen Beschichtung verbessert werden kann.

Zudem umfasst die Erfindung die weitere Möglichkeit, dass der Grundkörper ein Zweikomponentenspritzgussteil ist, wobei die erste Komponente aus einem galvanisierbaren Kunststoff ausgebildet ist und die zweite Komponente aus einem nicht galvanisierbaren Kunststoff ausgebildet ist. Nachdem das Zweikomponentenspritzgussteil hergestellt ist, kann eine Galvanisierung stattfinden, so dass die metallische Beschichtung zuverlässig auf den Grundkörper auftragbar ist. Die metallschichtlose Freifläche ergibt sich auf der zweiten Komponente, die aus einem nicht galvanisierbaren Kunststoff ausgebildet ist. In einer möglichen Ausführungsform der Erfindung kann dabei eine solche Abfolge bei der Herstellung des Zweikomponentenspritzgussteils des Grundkörpers eingehalten werden, bei der zuerst diejenige Kunststoffkomponente gespritzt wird, deren Kunststoffmaterial bei einer höheren Temperatur verarbeitet werden muss, also im Allgemeinen den höheren Schmelzpunkt aufweist, und in einem nachfolgenden Verfahrensschritt die bei einer niedrigeren Temperatur zu verarbeitende zweite Kunststoffkomponente an die vorzugsweise bereits vollständig erstarrte erste Kunststoffkomponente angespritzt wird. Zum Beispiel hat sich Polycarbonat als besonders geeigneter Kunststoff A zur Ausbildung des nicht galvanisierbaren Teilkörpers des Grundkörpers erwiesen. Dieses Material weist neben der Tatsache, dass es praktisch nicht an den nachfolgenden Prozessschritten teilnimmt, den Vorteil auf, dass es sich besonders gut als Lichtleiter eignet. Darüber hinaus lässt sich PC gut mit lichtstreuenden Partikeln dotieren, wodurch sich im Betätigungselement eine besonders homogene Lichtverteilung erzielen lässt. Die Werkstoffe Polyamid, ABS oder ein ABS/Polycarbonat-Blend haben sich z. B. als besonders geeignete Kunststoffe B zur Ausbildung der galvanisierbaren Schicht erwiesen. Eine hochbelastbare mechanische Verbindung des Teilkörpers mit der galvanisierbaren Schicht ergibt sich, wenn die galvanisierbare Schicht aus einem ABS/Polycarbonat-Blend besteht und der Teilkörper aus Polcarbonat.

Um den für den Benutzer bekannten "Cool-Touch-Effect" zu verbessern, kann die metallische Beschichtung aus mehreren Metallschichten ausgebildet sein. Zudem ist es denkbar, dass die Kratzerneigung an der metallischen Beschichtung verringert werden kann bzw. der Abrieb an der metallischen Beschichtung reduziert werden kann.

Zudem wird die oben genannte Erfindung durch ein Verfahren zur Herstellung eines mobilen Identifikationsgebers, der zur Aktivierung eines Sicherheitssystems eines Kraftfahrzeuges dient, gelöst. Hierbei ist der Identifikationsgeber mit folgenden Merkmalen ausgeführt:
- Einem Gehäuse, in dem eine Elektronik angeordnet ist, die mit dem kraftfahrzeugseitigen Sicherheitssystem in Kommunikation bringbar ist,
- mindestens einem für den Benutzer zugänglichem Betätigungselement, das zur Aktivierung eines elektrischen Bauelementes der Elektronik geeignet ist,
- dem Betätigungselement, das aus einem Grundkörper aus Kunststoff ausgebildet ist und außenseitig eine metallische Beschichtung aufweist,
- wobei das Betätigungselement eine Innenfläche aufweist, die der Elektronik zugewandt ist und mit zumindest einer metallschichtlosen Freifläche ausgeführt ist,
- einem aus einem flexiblen Kunststoff ausgeführten Dichtelement, das zwischen der Elektronik und dem Betätigungselement angeordnet ist.

Das erfindungsgemäße Verfahren erfasst folgende Schritte:
a) Erzeugung des Grundkörpers aus Kunststoff
b) Metallisierung des Grundkörpers
c) Einlegen des Grundkörpers in eine Ausnehmung des Gehäuses
d) Laserverschweißen des Betätigungselementes an seiner Innenfläche, die mit zumindest einer metallschichtlosen Freifläche ausgeführt ist, mit dem Dichtelement, so dass die Freifläche und das Dichtelement stoffschlüssig verbunden werden.

Zudem wird die oben genannte Erfindung durch ein Verfahren zur Herstellung eines mobilen Identifikationsgebers, der zur Aktivierung eines Sicherheitssystems eines Kraftfahrzeuges dient, gelöst. Hierbei ist der Identifikationsgeber mit folgenden Merkmalen ausgeführt:
- Einem Gehäuse, in dem eine Elektronik angeordnet ist, die mit dem kraftfahrzeugseitigen Sicherheitssystem in Kommunikation bringbar ist,
- mindestens einem für den Benutzer zugänglichem Betätigungselement, das zur Aktivierung eines elektrischen Bauelementes der Elektronik geeignet ist,
- dem Betätigungselement, das aus einem Grundkörper aus Kunststoff ausgebildet ist und außenseitig eine metallische Beschichtung aufweist,
- wobei das Betätigungselement eine Innenfläche aufweist, die der Elektronik zugewandt ist und mit zumindest einer metallschichtlosen Freifläche ausgeführt ist,
- einem aus einem flexiblen Kunststoff ausgeführten Dichtelement, das zwischen der Elektronik und dem Betätigungselement angeordnet ist.

Das erfindungsgemäße Verfahren erfasst folgende Schritte:
a) Erzeugung des Grundkörpers (21) aus Kunststoff
b) Metallisierung des Grundkörpers (21)
c) Plastifizieren der Freifläche (23) des Betätigungselementes (20) und zumindest eines Teilbereiches des Dichtelementes (13) durch Heißgas
d) Zusammenfügen des Betätigungselementes (20) und des Dichtelementes (13)

Vorteilhafterweise erfolgt die Verbindung des Betätigungselementes mit dem Dichtelement über ein Heißgasschweißen, welches sich beispielsweise unempfindlich in Bezug auf Herstellungstoleranzen verhält, da leichte Abweichungen der zu verbindenden Bauteile von der vorgegebenen Form unproblematisch sind.

Zum Beispiel ist es denkbar, dass das Betätigungselement sowie das Dichtelement über eine entsprechende Aufnahme gehalten und beabstandet zueinander angeordnet sind. In dem Zwischenraum zwischen den beiden zu fügenden Bauteilen wird ein Heizelement eingebracht, welches die aufeinander zu weisenden Flächen, die miteinander verbunden werden sollen, erwärmt. Dieses wird vorteilhafterweise durch heißes Gas bewirkt, das auf die zu verbindenden Oberflächen, vorzugsweise mit entsprechenden Düsen, gerichtet wird.

Beispielsweise kann es vorgesehen sein, dass als Arbeitsgas Stickstoff- oder ein sonstiges Inertgas verwendet wird, um die durch die Wärme erweichenden bzw. plastifizierenden und/oder aufschmelzenden Bereiche des Betätigungselementes, insbesondere die Freifläche und des Dichtelementes vor Oxidation oder Reaktion mit sonstigen Elementen zu schützen. Dies ist ein weiterer Vorteil der Verbindungstechnik gemäß den Verfahrensschritten c) und d). Hier wird vermieden, dass eine entsprechende Sauerstoffaufnahme im Schweißnahtbereich erfolgt.

Des Weiteren kann erfindungsgemäß vorgesehen sein, dass nach dem Erweichen oder Plastifizieren bzw. Aufschmelzen der oben genannten Bereiche des Betätigungselementes sowie des Dichtelementes das Heizelement aus dem Zwischenraum zwischen den zu fügenden Bauteilen herausgefahren wird und die Aufnahmen mit dem Betätigungselement und dem Dichtelement aufeinander zubewegt werden, so dass die zu verbindenden Flächen in Kontakt miteinander gelangen. Zur Herstellung einer festen stoffschlüssigen Verbindung durch Verschweißen werden die Aufnahmen mit einem vorbestimmten Druck gegeneinander gehalten, so dass die zu verbindenden Bauteile mit dem entsprechenden Druck gegeneinander gepresst werden.

Zudem kann es vorgesehen sein, dass nach einer definierten Haltezeit, bei der bereits eine Abkühlung der erweichten oder aufgeschmolzenen Werkstoffbereiche stattfindet und somit eine Erstarrung einhergeht, die aus Betätigungselement und Dichtelement entstandene verschweißte Einheit aus den Aufnahmen entnommen wird, um anschließend vollständig abgekühlt zu werden.

Ebenfalls schließt das erfindungsgemäße Verfahren mit ein, dass das Betätigungselement sowie das Dichtelement bereits vorgewärmt werden können, um das Aufheizen der zu verschweißenden Bereiche durch das Heißgas abzukürzen. Zum Beispiel ist es denkbar, dass ein oder beide zu fügende Bauteile in einem Vorwärmofen eingebracht werden oder die Oberflächen der zu verschweißenden Bereiche durch Infrarotstrahlung aufgeheizt werden.

Vorteilhafterweise kann die Metallisierung des Grundkörpers gemäß Schritt b) in einem Galvanisierungsverfahren oder in einem physikalischen und/oder chemischen Gasphasenabscheidungsverfahren durchgeführt werden, wobei insbesondere die komplette Außenfläche des Grundkörpers metallisiert wird. Beim Galvanisieren kann eine Metallisierung nach folgenden Prozessschritten erfolgen: Palladiumbekeimung, Reduktion, chemische Metallisierung, z. B. mittels Nickel oder Kupfer, und galvanische Verstärkung, z.B. mit Chrom. Beim Gasphasenabscheidungsverfahren, insbesondere beim PVD-Verfahren erfolgt das Metallisieren vorteilhafterweise mittels einer physikalischen Abscheidung aus der Gasphase, z. B. mittels Aufdampfens. Das PVD-Verfahren bietet die Möglichkeit einer Direktmetallisierung der Oberfläche des Grundkörpers, wobei die metallische Beschichtung aus einer oder mehreren aufeinander liegenden gleichen oder unterschiedlichen Metallschichten bestehen kann. Über die soeben genannten Verfahren zur Metallisierung ist es möglich, gezielt metallschichtlose Freiflächen am Grundkörper entstehen zu lassen. Mittels der in dem PVD-Verfahren beschriebenen Technik, können auch Werkstoffe oder Materialien mit niedrigeren Oberflächenenergien beschichtet werden. Hierbei werden die Oberflächenenergien der Werkstoffe mittels eines Plasmas aktiviert, wodurch eine sehr gute Haftung auf Polymeren erzeugt wird. Bei der Plasmaaktivierung kann ein Gas oder eine Gasmischung einer elektrischen Gasentladung im Vakuum unterzogen werden. Dabei können Elektroden, Ionen, Radikale etc. erzeugt werden, die auf die Oberfläche des zu beschichtenden Grundkörpers prallen, dadurch können Kontaminationen entfernt und die Oberfläche aufgeraut und chemisch modifiziert werden. Danach kann eine direkte Metallisierung erfolgen, bei der in einem beschriebenen Ausführungsbeispiel eine Chrom- und/oder Aluminiumschicht erzeugt werden kann.

Ebenfalls schließt die Erfindung den Erfindungsgedanken mit ein, dass nach der Metallisierung gemäß Schritt b) ein partieller Bereich der metallischen Beschichtung an der Innenfläche des Betätigungselementes abgetragen wird. Das bedeutet, dass in dem Metallisierungsschritt der komplette Grundkörper metallisch beschichtet wird. Die notwendigen metallschichtlosen Freiflächen werden anschließend über eine metallische Abtragung erzeugt. Hierbei ist es denkbar, dass ein Laser die Abtragung der metallischen Beschichtung ausführt, wobei insbesondere der gleiche Laser anschließend im Schritt d) eingesetzt wird.

Ebenfalls ist es möglich, dass nach Schritt b) auf der außenseitigen Oberfläche der metallischen Beschichtung ein Designelement aufgebracht wird, insbesondere mittels einer Laserabtragung. Alternativ ist in der Erfindung mit eingeschlossen, dass der Grundkörper an seiner Oberfläche mit einem Designelement ausgestattet ist. Dieses Designelement ragt vorsprungartig aus der Oberfläche des Grundkörpers heraus. Vorteilhafterweise ist der Grundkörper materialeinheitlich mit dem Designelement ausgebildet. Nach der Metallisierung befindet sich die metallische Beschichtung auf der Außenseite des Betätigungselementes, wobei gleichzeitig die metallische Beschichtung das Designelement mit trägt, welches für den Benutzer gut sichtbar an der Oberfläche des Betätigungselementes ist.

Erfindungsgemäß kann es vorteilhaft sein, dass die Freifläche mit einer höheren Heißgastemperatur erwärmt wird als das Dichtelement. Insbesondere können unterschiedliche Heißgastemperaturen Sinn machen, wenn das Betätigungselement, insbesondere der Grundkörper und das Dichtelement aus unterschiedlichen Kunststoffwerkstoffen ausgebildet sind. Vorteilhafterweise ist das Dichtelement mit einer entsprechenden Weichkomponente ausgebildet, so dass der Werkstoff des Grundkörpers des Betätigungselementes eine höhere Härte aufweist als das Dichtelement.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Figur 1: eine schematische Schnittansicht auf einen mobilen Identifikationsgeber mit zwei Betätigungselementen, die mit einer metallischen Beschichtung versehen sind,
- Figur 2: ein mögliches Ausführungsbeispiel eines Betätigungselementes gemäß Figur 1,
- Figur 3: eine schematische Draufsicht auf einen mobilen Identifikationsgeber mit zwei Betätigungselementen,
- Figur 4: ein weiteres Ausführungsbeispiel eines Betätigungselementes gemäß Figur 1,
- Figur 5: ein weiteres Ausführungsbeispiel eines Betätigungselementes gemäß Figur 1,
- Figur 6: eine weitere Ausführungsalternative eines Betätigungselementes gemäß Figur 1,
- Figur 7: ein noch weiteres Ausführungsbeispiel eines Betätigungselementes gemäß Figur 1,
- Figur 8: ein weiteres Ausführungsbeispiel eines Betätigungselementes gemäß Figur 1,
- Figur 9: eine rein schematische Ansicht der Verfahrensschritte zur Herstellung eines mobilen Identifikationsgebers und
- Figur 10: eine schematische Ansicht auf ein Kraftfahrzeug, welches in Kommunikation mit einem mobilen Identifikationsgeber bringbar ist.

In Figur 10 ist schematisch ein Kraftfahrzeug 2 dargestellt, welches mit einem Sicherheitssystem 3 ausgestattet ist, welches einen Zugangs- und/oder Fahrberechtigungssystem mit umfassen kann. Über eine entsprechende Betätigung eines Betätigungselementes (= Betätigungstaste) am Identifikationsgeber 1 lässt sich zum Beispiel das Sicherheitssystem 3 ansprechen, das bedeutet, dass beispielsweise das Kraftfahrzeug 2 verriegelt und/oder entriegelt werden kann. Ebenfalls ist es denkbar, dass über ein entsprechendes Betätigungselement am Identifikationsgeber 1 der Kofferraumdeckel geöffnet werden kann.

Der Identifikationsgeber 1 kann gemäß Figur 1 aus einem Gehäuse 10 ausgebildet sein, das sich aus einer ersten Gehäuseschale 11 und einer zweiten Gehäuseschale 12 zusammensetzt. Innerhalb des Gehäuses 10 befindet sich eine Elektronik 40, die über zwei Betätigungselemente 20 angesprochen werden kann. Es ist ebenfalls denkbar, dass der Identifikationsgeber 1 lediglich ein Betätigungselement 20 oder eine Vielzahl an Betätigungselementen 20, das bedeutet drei oder mehr Betätigungselemente 20 aufweist. Damit die Elektronik 40 zuverlässig abgedichtet ist, ist ein Dichtelement 13 zwischen den Betätigungselementen 20 und der Elektronik 40 angeordnet. Das Dichtelement 13 besteht aus einer Weichkomponente aus Kunststoff. Über eine entsprechende Betätigung des jeweiligen Betätigungselementes 20 wird gleichzeitig das Dichtelement 13 in Richtung Elektronik 40 verformt, wobei die Elektronik 40 elektrische Bauelemente 41 aufweist, die über eine Betätigung des Betätigungselementes 20 angesprochen, geschaltet werden können. Das elektrische Bauelement 41 kann z. B. ein Taster, Schalter, Mikroschalter sein. Das elektrische Bauelement 41 befindet sich auf einer Platine 42 der Elektronik 40.

Über eine entsprechende Betätigung des Betätigungselementes 20 kann das elektrische Bauelement 41 aktiviert werden, woraufhin unterschiedliche Aktionen hinsichtlich der Kommunikation zwischen dem Identifikationsgeber 1 und dem Kraftfahrzeug 2 gestartet werden können. In der Regel kann der mobile Identifikationsgeber 1 mit einer Sende- und/oder Empfangseinheit ausgestattet sein, um zuverlässig mit dem Kraftfahrzeug 2, insbesondere mit einer kraftfahrzeugseitigen Sende- und/oder Empfangseinheit zu kommunizieren.

Das Betätigungselement 20 ist gemäß aller weiteren Ausführungsbeispiele der Erfindung aus einem Grundkörper 21 aus Kunststoff ausgebildet, welches beispielsweise in Figur 2 verdeutlicht ist. Die Außenseite des Grundkörpers 21 weist eine metallische Beschichtung 30 auf. Die Befestigung des Betätigungselementes 20 befindet sich auf der Innenfläche 22 des Grundkörpers 21 und zwar sind auf der Innenfläche 22 Freiflächen 23 vorgesehen, die metallschichtlos sind. An den Freiflächen 23 ist der Grundkörper 21 mit dem Dichtelement 13 stoffschlüssig verbunden. In den dargestellten Ausführungsbeispielen ist der Grundkörper 21 mit dem Dichtelement 13 an den drei Flächen 23 laserverschweißt.

In Figur 3 ist exemplarisch dargestellt, dass die Außenseite des Betätigungselementes 20 an ihrer metallischen Beschichtung 30 ein Designelement 24 in Form eines Piktogramms aufweisen kann. Das obere Betätigungselement 20 dient zur Verriegelung des kraftfahrzeugseitigen Sicherheitssystems 3. Das untere Betätigungselement 20 hingegen dient zur Entriegelung des kraftfahrzeugseitigen Sicherheitssystems 3. Wie Figur 1 und Figur 3 zeigen, befinden sich die Betätigungselemente 20 in einer Ausnehmung 14 des Gehäuses 10. Zudem liegen die Betätigungselemente 20 unmittelbar an der oberen Gehäuseschale 11 an, wobei die eigentliche Befestigung innenseitig an den Freiflächen 23 vorliegt.

Gemäß der Figuren 2, 4 bis 6 ist es denkbar, dass die metallische Beschichtung 30 nicht nur an der sichtbaren Außenfläche des Betätigungselementes 20 angeordnet ist, sondern zumindest teilweise an der Innenfläche 22 vorliegt. Nur an den Befestigungspunkten, die durch die Freiflächen 23 definiert sind, befindet sich keine metallische Beschichtung. Alternativ ist es denkbar, dass die Innenfläche 22 komplett metallschichtlos als Freifläche 23 ausgebildet ist, welches zum Beispiel in Figur 7 und in Figur 8 gezeigt ist. Ebenfalls kann das Betätigungselement 20 gemäß Figur 2, Figur 4 bis 6 an der Innenfläche 22 komplett metallschichtlos ausgebildet sein.

In den Figuren 4 bis 6 sind mögliche Ausführungsalternativen eines Designelementes 24 gezeigt, welches an der Außenseite des Betätigungselementes 20 vorliegen kann. Gemäß Figur 4 weist der Grundkörper 21 an seiner Oberfläche das jeweilige Designelement 24 auf. Die metallische Beschichtung 30 befindet sich oberhalb der Oberfläche des Grundkörpers 21, wobei sich an der Oberfläche der metallischen Beschichtung 30 ebenfalls das Designelement 24 bildet, welches sichtbar für den Benutzer ist.

Gemäß Figur 5 ist das Designelement 24 - wie auch in Figur 4 - vorsprungartig an der metallischen Beschichtung 30 ausgebildet, so dass der Benutzer das Designelement 24 nicht nur sehen sondern auch ertasten kann. Im Gegensatz zur Figur 4 ist die Oberfläche des Grundkörpers 21 plan ausgeführt.

In einer weiteren Ausführungsalternative gemäß Figur 6 weist die metallische Beschichtung 30 an der Außenseite des Betätigungselementes 20 metallschichtlose Freiflächen 33 auf, die ein Designelement 24 für den Benutzer entstehen lassen. Zusätzlich kann in Figur 6 vorgesehen sein, dass die Elektronik 40 Lichtelemente 43 in Form von LEDs aufweist, die zur Beleuchtung der metallschichtlosen Freiflächen 33 sorgen.

In Figur 7 ist schematisch gezeigt, dass die Metallschicht 30, aus mehreren Metallschichten 32 ausgebildet sein kann. Darüber hinaus ist es denkbar, dass eine Schutzschicht 31 die metallische Beschichtung 30 abdeckt. Selbstverständlich kann die Schutzschicht 31 auch gemäß Figur 1 bis Figur 6 bzw. Figur 8 vorliegen.

In Figur 8 ist ein weiteres Ausführungsbeispiel eines Betätigungselementes 20 dargestellt, bei dem der Grundkörper 21 ein Zweikomponentenspritzgussteil ist, wobei die erste Komponente 21 a aus einem galvanisierbaren Kunststoff ausgebildet ist und die zweite Komponente 21 b aus einem nicht galvanisierbaren Kunststoff gebildet ist. Die Metallisierung des Grundkörpers 21 kann über ein Galvanisierungsverfahren oder ein physikalisches und/oder chemisches Gasphasenabscheidungsverfahren, insbesondere PVD-Verfahren erfolgen. Hierbei erfolgt in einem ersten Schritt eine Metallisierung des Grundkörpers 21. Hierbei ist es denkbar, dass der komplette Grundkörper 21 mit einer metallischen Beschichtung 30 beschichtet wird. Anschließend kann an definierten Stellen innenseitig des Grundkörpers 21 ein definierter Bereich der metallischen Beschichtung 30 abgetragen werden, beispielsweise über einen Laser, so dass Freiflächen 23 entstehen. Gemäß Figur 8 kann die Metallisierung des Grundkörpers 21 derart erfolgen, dass bei der Galvanisierung lediglich die erste Komponente 21a mit der metallischen Beschichtung 30 versehen wird. Da die zweite Komponente 21 b des Grundkörpers 21 nicht galvanisierbar ist, verbleibt die gesamte Oberfläche der zweiten Komponente 21 b des Grundkörpers 21 metallschichtfrei. Somit ist gemäß Figur 8 kein weiterer Schritt zur Abtragung eines partiellen Bereiches der metallischen Beschichtung 30 an der Innenfläche 22 des Betätigungselementes 20 notwendig.

Nachdem der Grundkörper 21 entsprechend metallisiert worden ist, siehe Schritt 2 der Figur 9, wird der Grundkörper 21 einschließlich seiner metallischen Beschichtung 30 in die Ausnehmung 14 des Gehäuses 10 gelegt (Schritt 3). Anschließend erfolgt eine Laserverschweißung des Betätigungselementes 20 an seiner Innenfläche 22 und zwar an der metallschichtlosen Freifläche 23, so dass eine stoffschlüssige Verbindung zwischen dem Lichtelement 13 und dem Grundkörper 21 entsteht (s. Schritt 4). Bevor die Metallisierung des Grundkörpers 21 gemäß Schritt 2 erfolgt, folgt die Erzeugung des Grundkörpers 21 in einem Spritzgussverfahren (Schritt 1). In sämtlichen Figuren sind die Bereiche A gezeigt, die vereinfacht die stoffschlüssige Verbindung zwischen dem Grundkörper 21 und dem Dichtelement 13 darstellen.

Gemäß Figur 9 ist es im Schritt 3 ebenfalls denkbar, dass eine Plastifizierung einer Freifläche 23 des Betätigungselementes 20 und/oder eines Teilbereiches des Dichtelementes 13 durch Heißgas erfolgt, und anschließend im Schritt 4 das Betätigungselement 20 und das Dichtelement 13 zusammengefügt werden, insbesondere mit einer definierten Kraft. Die Schritte 1 und 2 sind bereits oben beschrieben worden, so dass an dieser Stelle lediglich darauf Bezug genommen wird.

### Bezugszeichenliste

- 1: mobiler Identifikationsgeber
- 2: Kraftfahrzeug
- 3: Sicherheitssystem

- 10: Gehäuse
- 11: erste Gehäuseschale
- 12: zweite Gehäuseschale
- 13: Dichtelement
- 14: Ausnehmung

- 20: Betätigungselement
- 21: Grundkörper
- 21a: erste Komponente
- 21b: zweite Komponente
- 22: Innenfläche
- 23: Freifläche
- 24: Designelement

- 30: metallische Beschichtung
- 31: Schutzschicht
- 32: Metallschicht
- 33: Freifläche

- 40: Elektronik
- 41: elektrisches Bauelement, Mikroschalter, Schalter
- 42: Platine
- 43: Lichtelement

## Patentansprüche

1. Mobiler Identifikationsgeber (1) für eine Aktivierung eines Sicherheitssystems (3) eines Kraftfahrzeuges (2), insbesondere eines Zugangs- und/oder Fahrberechtigungssystems, mit
einem Gehäuse (10), in dem eine Elektronik (40) angeordnet ist, die mit dem kraftfahrzeugseitigen Sicherheitssystem (3) in Kommunikation bringbar ist,
mindestens einem für einen Benutzer zugänglichen Betätigungselement (20), das zur Aktivierung eines elektrischen Bauelementes (41) der Elektronik (40) geeignet ist,
wobei das Betätigungselement (20) aus einem Grundkörper (21) aus Kunststoff ausgebildet ist, wobei das Betätigungselement (20) außenseitig eine metallische Beschichtung (30) und eine Innenfläche (22) aufweist, die der Elektronik (40) zugewandt ist,
**dadurch gekennzeichnet, dass** die Innenfläche (22) mit zumindest einer metallschichtlosen Freifläche (23) ausgeführt ist, und
dass ein aus einem flexiblen Kunststoff ausgeführtes Dichtelement (13) zwischen der Elektronik (40) und dem Betätigungselement (20) angeordnet ist, wobei die Freifläche (23) des Betätigungselementes (20) mit dem Dichtelement (13) stoffschlüssig befestigt ist.

2. Mobiler Identifikationsgeber (1) nach Anspruch 1,
**dadurch gekennzeichnet,**
**dass** die Freifläche (23) mit dem Dichtelement (13) laserverschweißt oder ultraschallverschweißt oder reibverschweißt oder heißgasverschweißt ist.

3. Mobiler Identifikationsgeber (1) nach Anspruch 1 oder 2,
**dadurch gekennzeichnet,**
**dass** das Betätigungselement (20) eine Vielzahl an Freiflächen (23) aufweist.

4. Mobiler Identifikationsgeber (1) nach einem der vorgenannten Ansprüche,
**dadurch gekennzeichnet,**
**dass** das Gehäuse (10) aus mindestens zwei Gehäuseschalen (11,12) ausgeführt ist, wobei das Betätigungselement (20) in einer Ausnehmung (14) einer der Gehäuseschalen (11,12) angeordnet ist, wobei das Betätigungselement (20) unmittelbar an der Gehäuseschale (11,12) anliegt.

5. Mobiler Identifikationsgeber (1) nach einem der vorgenannten Ansprüche,
**dadurch gekennzeichnet,**
**dass** die metallische Beschichtung (30) zumindest teilweise an der Innenfläche (22) des Betätigungselementes (20) angeordnet ist und/oder dass die metallische Beschichtung (30) ein für den Benutzer sichtbares Designelement (24) aufweist, insbesondere ein Piktogramm aufweist und/oder dass die metallische Beschichtung (30) eine Chrombeschichtung ist.

6. Mobiler Identifikationsgeber (1) nach einem der vorgenannten Ansprüche,
**dadurch gekennzeichnet,**
**dass** das Betätigungselement (20) außenseitig an der metallischen Beschichtung (30) zumindest eine weitere metallschichtlose Freifläche (33) aufweist, wobei insbesondere der Grundkörper (21) und/oder das Dichtelement (13) lichtdurchlässig ist/sind.

7. Mobiler Identifikationsgeber (1) nach einem der vorgenannten Ansprüche,
**dadurch gekennzeichnet,**
**dass** die metallische Beschichtung (30) eine Schutzschicht (31) aufweist und/oder dass die metallische Beschichtung (30) aus mehreren Metallschichten (32) ausgebildet ist.

8. Mobiler Identifikationsgeber (1) nach einem der vorgenannten Ansprüche,
**dadurch gekennzeichnet,**
**dass** der Grundkörper (21) ein Zweikomponentenspritzgussteil ist, wobei die erste Komponente (21 a) aus einem galvanisierbaren Kunststoff ausgebildet ist und die zweite Komponente (21 b) aus einem nicht galvanisierbaren Kunststoff ausgebildet ist.

9. Verfahren zur Herstellung eines mobilen Identifikationsgebers (1), der zur Aktivierung eines Sicherheitssystems (3) eines Kraftfahrzeuges (2) dient, insbesondere eines Zugangs und/oder Fahrberechtigungssystems, mit
einem Gehäuse (10), in dem eine Elektronik (40) angeordnet ist, die mit dem kraftfahrzeugseitigen Sicherheitssystem (3) in Kommunikation bringbar ist,
mindestens einem für den Benutzer zugänglichen Betätigungselement (20), das zur Aktivierung eines elektrischen Bauelementes (41) der Elektronik (40) geeignet ist,
dem Betätigungselement (20), das aus einem Grundkörper (21) aus Kunststoff ausgebildet ist und außenseitig eine metallische Beschichtung (30) aufweist,
wobei das Betätigungselement (20) eine Innenfläche (22) aufweist, die der Elektronik (40) zugewandt ist und mit zumindest einer metallschichtlosen Freifläche (23) ausgeführt ist,
einem aus einem flexiblen Kunststoff ausgeführten Dichtelement (13), das zwischen der Elektronik (40) und dem Betätigungselement (20) angeordnet ist,
mit den folgenden Schritten:
a) Erzeugung des Grundkörpers (21) aus Kunststoff
b) Metallisierung des Grundkörpers (21)
c) Einlegen des Grundkörpers (21) in eine Ausnehmung (14) des Gehäuses (10)
d) Laserverschweißen des Betätigungselementes (20) an seiner Innenfläche (22), die mit zumindest einer metallschichtlosen Freifläche (22) ausgeführt ist, mit dem Dichtelement (13), so dass die Freifläche (23) und das Dichtelement (13) stoffschlüssig verbunden werden.

10. Verfahren zur Herstellung eines mobilen Identifikationsgebers (1), der zur Aktivierung eines Sicherheitssystems (3) eines Kraftfahrzeuges (2) dient, insbesondere eines Zugangs und/oder Fahrberechtigungssystems, mit
einem Gehäuse (10), in dem eine Elektronik (40) angeordnet ist, die mit dem kraftfahrzeugseitigen Sicherheitssystem (3) in Kommunikation bringbar ist,
mindestens einem für den Benutzer zugänglichen Betätigungselement (20), das zur Aktivierung eines elektrischen Bauelementes (41) der Elektronik (40) geeignet ist,
dem Betätigungselement (20), das aus einem Grundkörper (21) aus Kunststoff ausgebildet ist und außenseitig eine metallische Beschichtung (30) aufweist,
wobei das Betätigungselement (20) eine Innenfläche (22) aufweist, die der Elektronik (40) zugewandt ist und mit zumindest einer metallschichtlosen Freifläche (23) ausgeführt ist,
einem aus einem flexiblen Kunststoff ausgeführten Dichtelement (13), das zwischen der Elektronik (40) und dem Betätigungselement (20) angeordnet ist,
mit den folgenden Schritten:
a) Erzeugung des Grundkörpers (21) aus Kunststoff
b) Metallisierung des Grundkörpers (21)
c) Plastifizieren der Freifläche (23) des Betätigungselementes (20) und zumindest eines Teilbereiches des Dichtelementes (13) durch Heißgas
d) Zusammenfügen des Betätigungselementes (20) und des Dichtelementes (13).

11. Verfahren nach Anspruch 9 oder 10,
**dadurch gekennzeichnet,**
**dass** die Metallisierung des Grundkörpers (21) gemäß Schritt b) in einem Galvanisierungsverfahren oder in einem physikalischen und/oder chemischen Gasphasenabscheidungsverfahren durchgeführt wird, wobei insbesondere die komplette Außenfläche des Grundkörpers (21) metallisiert wird.

12. Verfahren nach einem der vorgenannten Ansprüche,
**dadurch gekennzeichnet,**
**dass** nach der Metallisierung gemäß Schritt b) ein partieller Bereich der metallischen Beschichtung (30) an der Innenfläche (22) des Betätigungselementes (20) abgetragen wird.

13. Verfahren nach Anspruch 12,
**dadurch gekennzeichnet,**
**dass** ein Laser die Abtragung der metallischen Beschichtung (30) ausführt, wobei insbesondere der gleiche Laser anschließend im Schritt d) eingesetzt wird.

14. Verfahren nach einem der vorgenannten Ansprüche,
**dadurch gekennzeichnet,**
**dass** nach Schritt b) auf der außenseitigen Oberfläche der metallischen Beschichtung (30) ein Designelement (24) aufgebracht wird, insbesondere mittels einer Laserabtragung.

15. Verfahren nach einem der vorgenannten Ansprüche,
**dadurch gekennzeichnet,**
**dass** die Freifläche (23) mit einer höheren Heißgastemperatur erwärmt wird als das Dichtelement (13).

16. Verfahren nach einem der Ansprüche 9 bis 15 zur Herstellung eines mobilen Identifikationsgebers (1) gemäß einem der Ansprüche 1 bis 8.

## Claims

1. Mobile identification device (1) for activation of a security system (3) of a motor vehicle (2), particularly of an entry and/or driver permission system, with a housing (10), in which an electronic (40) is arranged, which can be put in communication with the vehicle related to a security system (3),
at least one actuation element (20) accessible for a user, which is usable for an activation of the electric component (41) of the electronic (40),
wherein the actuation element (20) is configured from a base body (21) made of plastic, wherein the actuation element (20) comprises a metallic coating (30) on the outer side and an inner surface (22) which is facing the electronic (40)
**characterized in that**
the inner surface (22) is configured with at least one open space (23) free from metallic surface and that a sealing element (13) configured from flexible plastic is arranged between the electronic (40) and the actuation element (20),
wherein the open space (23) of the actuation element (20) is arranged materially with the sealing element (13).

2. Mobile identification device (1) according to claim 1,
**characterized in that**
the open space (23) is welded by laser or welded by ultra-sonic or friction-welded or welded by hot gas with the sealing element (13).

3. Mobile identification device (1) according to claim 1 or 2,
**characterized in that**
the actuation element (20) comprises a plurality of open spaces (23).

4. Mobile identification device (1) according to one of the proceeding claims, **characterized in that**
the housing (10) is configured from at least two housing shells (11, 12),
wherein the actuation element (20) is assembled in a recess (14) of one of the housing shells (11, 12),
wherein the actuation element (20) is directly adjacent to the housing shell (11, 12).

5. Mobile identification device (1) according to one of the proceeding claims
**characterized in that**
the metallic coating (30) is at least partially arranged at the inner surface (22) of the actuation element (22) and/or that the metallic coating (30) comprises a design element (24) visible for the user, particularly a pictogram and/or that the metallic coating (30) is a chromium coating.

6. Mobile identification device (1) according to one of the proceeding claims
**characterized in that**
the actuation element (20) comprises at least one further open space (33) without metallic coating (30) on the outer side of the metallic coating (30), wherein particularly the base body (21) and/or the sealing element (13) is/are permeable to light.

7. Mobile identification device (1) according to one of the proceeding claims
**characterized in that**
the metallic coating (30) comprises a protective layer (31) and/or the metallic coating (30) is configured from multiple metallic layers (32).

8. Mobile identification device (1) according to one of the proceeding claims
**characterized in that**
the base body (21) is a two component injection molding part,
wherein the first component (21 a) is configured from galvanisable plastic and the second component (21 b) is configured from a non-galvanisable plastic.

9. Method for producing a mobile identification device (1) which serves for activation of a security system (3) of a motor vehicle (2), particularly an access and/or driver permission system with a housing (10) in which an electronic (40) is arranged,
which can be brought into communication with the vehicle related security system (3), at least one actuation element (40) accessible for the user which is suitable for an activation of an electric component (41) of the electronic (40),
the actuation element (20) which is configured as a base body (21) made from plastic and which comprises a metallic coating (30) on the outer side,
wherein the actuation element (20) comprises an inner surface (22) which is facing the electronic (40) and is configured with at least one open space (23) free from metallic coating,
a sealing element (13) configured from a flexible plastic which is arranged between the electronic (40) and the actuation element (20) with the following steps:
a) Actuation of the base body (21) made from plastic,
b) Metallization of the base body (21),
c) Insertion of the base body (21) in a recess (14) of the housing (10),
d) welding by laser of the actuation element (20) and its inner surface (22) which is configured with at least one open space (23) free from metal coating with the sealing element (13) such that the open space (23) of the sealing element (13) are materially connected.

10. Method for producing a mobile identification device (1) which serves for activation of the security system (3) of a motor vehicle (2), particularly an access and/or driver permission system with a housing (10) in which an electronic (40) is arranged which can be brought in communication with the vehicle related security system (3), at least an actuation element (20) accessible for the user which is usable for an activation of an electric component (41) of the electronic (40), the actuation element (20) which is configured from a base body (21) made from plastic and comprises a metallic coating (30) on the outer side, wherein the actuation element (20) comprises an inner surface (22) which is facing the electronic (40) and which is configured with at least one open space free from metallic coating, a sealing element (13) configured from flexible plastic which is arranged between the electronic (40) and the actuation element (20) with the following steps:
a) Generation of the base body (21) made from plastic,
b) Metalizing of the base body (21)
c) Plasticizing of the open space of the actuation element (20) and at least a section of the sealing element (30) by hot gases
d) Assembly of the actuation element (20) and the sealing element (13).

11. Method according to claim 9 or 10,
**characterized in that**
the metallization of the base body (21) according to step b) is performed in an galvanizing method or a physical and/or chemical vapour deposition method, wherein particularly the complete outer surface of the base body (21) is metallized.

12. Method according to one of the proceeding claims,
**characterized in that**
after the metallization according to step (b) a partial section of the metallic coating (30) at the inner surface (22) of the actuation element (20) is removed.

13. Method according to claim 12
**characterized in that**
the laser performs the removal of the metallic coating (30), wherein particularly the same laser is subsequently used in step d).

14. Method according to one of the proceeding claims
**characterized in that**
subsequent-to step (b) a design element (24) is applied to the outer surface of the metallic coating (30) particularly by laser removal.

15. Method to one of the proceeding claims
**characterized in that**
the open space (20) is heated with a higher hot gas temperature than the sealing element (13).

16. Method according to one of the claims 9 to 15 for producing a mobile identification device (1) according to one of claims 1 to 8.

## Revendications

1. Transmetteur d'identification mobile (1) pour une activation d'un système de sécurité (3) d'un véhicule automobile (2), en particulier d'un système d'autorisation d'accès et/ou de conduite, comprenant
un boîtier (10) dans lequel est disposé un système électronique (40) qui peut être mis en communication avec le système de sécurité (3) du côté véhicule automobile,
au moins un élément d'actionnement (20) qui est accessible à un utilisateur et qui permet d'activer un composant électrique (41) du système électronique (40), l'élément d'actionnement (20) étant constitué d'un corps de base (21) en matière plastique,
l'élément d'actionnement (20) présentant du côté extérieur un revêtement métallique (30) et une surface intérieure (22) qui est orientée vers le système électronique (40),
**caractérisé en ce que** la surface intérieure (22) est réalisée avec au moins une surface libre (23) sans couche métallique, et
qu'un élément d'étanchéité (13) réalisé dans une matière plastique flexible est disposé entre le système électronique (40) et l'élément d'actionnement (20), la surface libre (23) de l'élément d'actionnement (20) étant fixée par liaison de matière à l'élément d'étanchéité (13).

2. Transmetteur d'identification mobile (1) selon la revendication 1,
**caractérisé en ce**
**que** la surface libre (23) est soudée au laser, soudée aux ultrasons, soudée par friction ou soudée au gaz chaud avec l'élément d'étanchéité (13).

3. Transmetteur d'identification mobile (1) selon la revendication 1 ou la revendication 2,
**caractérisé en ce**
**que** l'élément d'actionnement (20) présente une pluralité de surfaces libres (23).

4. Transmetteur d'identification mobile (1) selon l'une des revendications précédentes, **caractérisé en ce**
**que** le boîtier (10) est réalisée à partir d'au moins deux coques de boîtier (11, 12), l'élément d'actionnement (20) étant disposé dans un évidement (14) d'une des coques de boîtier (11, 12), l'élément d'actionnement (20) étant directement appliqué contre la coque de boîtier (11, 12).

5. Transmetteur d'identification mobile (1) selon l'une des revendications précédentes,
**caractérisé en ce**
**que** le revêtement métallique (30) est disposé au moins partiellement sur la surface intérieure (22) de l'élément d'actionnement (20) et/ou que le revêtement métallique (30) présente un élément de design (24) visible pour l'utilisateur, en particulier un pictogramme, et/ou que le revêtement métallique (30) est un revêtement de chrome.

6. Transmetteur d'identification mobile (1) selon l'une des revendications précédentes,
**caractérisé en ce**
**que** l'élément d'actionnement (20) présente du côté extérieur sur le revêtement métallique (30) au moins une autre surface libre (33) sans couche métallique, en particulier le corps de base (21) et/ou l'élément d'étanchéité (13) étant translucide(s).

7. Transmetteur d'identification mobile (1) selon l'une des revendications précédentes,
**caractérisé en ce**
**que** le revêtement métallique (30) présente une couche de protection (31) et/ou que le revêtement métallique (30) est formé de plusieurs couches métalliques (32).

8. Transmetteur d'identification mobile (1) selon l'une des revendications précédentes,
**caractérisé en ce**
**que** le corps de base (21) est une pièce moulée par injection à deux composants, le premier composant (21a) étant formé d'une matière plastique galvanisable et le deuxième composant (21b) d'une matière plastique non galvanisable.

9. Procédé de fabrication d'un transmetteur d'identification mobile (1) qui sert à activer un système de sécurité (3) d'un véhicule automobile (2), en particulier un système d'autorisation d'accès et/ou de conduite, comprenant un boîtier (10) dans lequel est disposé un système électronique (40) qui peut être mis en communication avec le système de sécurité (3) du côté véhicule automobile,
au moins un élément d'actionnement (20) qui est accessible à l'utilisateur et qui permet d'activer un composant électrique (41) du système électronique (40), l'élément d'actionnement (20) qui est constitué d'un corps de base (21) en matière plastique et présente du côté extérieur un revêtement métallique (30),
l'élément d'actionnement (20) présentant une surface intérieure (22) qui est orientée vers le système électronique (40) et réalisée avec au moins une surface libre (23) sans couche métallique,
un élément d'étanchéité (13) réalisé dans une matière plastique flexible, qui est disposé entre le système électronique (40) et l'élément d'actionnement (20), présentant les étapes suivantes :
a) production du corps de base (21) en matière plastique
b) métallisation du corps de base (21)
c) pose du corps de base (21) dans un évidement (14) du boîtier (10)
d) soudage au laser de l'élément d'actionnement (20) à sa surface intérieure (22), qui est réalisée avec au moins une surface libre (22) sans couche métallique, avec l'élément d'étanchéité (13), de façon que la surface libre (23) et l'élément d'étanchéité (13) soient assemblés par liaison de matière.

10. Procédé de fabrication d'un transmetteur d'identification mobile (1), qui sert à activer un système de sécurité (3) d'un véhicule automobile (2), en particulier un système d'autorisation d'accès et/ou de conduite, comprenant un boîtier (10) dans lequel est disposé un système électronique (40) qui peut être mis en communication avec le système de sécurité (3) du côté véhicule automobile,
au moins un élément d'actionnement (20) qui est accessible à l'utilisateur et qui permet d'activer un composant électrique (41) du système électronique (40), l'élément d'actionnement (20) qui est constitué d'un corps de base (21) en matière plastique et présente du côté extérieur un revêtement métallique (30),
l'élément d'actionnement (20) présentant une surface intérieure (22) qui est orientée vers le système électronique (40) et réalisée avec au moins une surface libre (23) sans couche métallique,
un élément d'étanchéité (13) réalisé dans une matière plastique flexible, qui est disposé entre le système électronique (40) et l'élément d'actionnement (20), présentant les étapes suivantes :
a) production du corps de base (21) en matière plastique
b) métallisation du corps de base (21)
c) plastification de la surface libre (23) de l'élément d'actionnement (20) et d'au moins une zone partielle de l'élément d'étanchéité (13) par du gaz chaud
d) assemblage de l'élément d'actionnement (20) et de l'élément d'étanchéité (13).

11. Procédé selon la revendication 9 ou la revendication 10,
**caractérisé en ce**
**que** la métallisation du corps de base (21) selon l'étape b) est réalisée avec un procédé de galvanisation ou avec un procédé de dépôt en phase vapeur physique et/ou chimique, en particulier la surface extérieure complète du corps de base (21) étant métallisée.

12. Procédé selon l'une des revendications précédentes,
**caractérisé en ce**
**qu'**après la métallisation selon l'étape b), une zone partielle du revêtement métallique (30) sur la surface intérieure (22) de l'élément d'actionnement (20) est ablatée.

13. Procédé selon la revendication 12,
**caractérisé en ce**
**qu'**un laser effectue l'ablation du revêtement métallique (30), en particulier le même laser étant utilisé ensuite à l'étape d).

14. Procédé selon l'une des revendications précédentes,
**caractérisé en ce**
**qu'**après l'étape b), un élément de design (24) est appliqué sur la surface extérieure du revêtement métallique (30), en particulier au moyen d'une ablation par laser.

15. Procédé selon l'une des revendications précédentes,
**caractérisé en ce**
**que** la surface libre (23) est chauffée à une température de gaz chaud plus élevée que l'élément d'étanchéité (13).

16. Procédé selon l'une des revendications 9 à 15 pour fabriquer un transmetteur d'identification mobile (1) selon l'une des revendications 1 à 8.
